# EUROPÄISCHE PATENTSCHRIFT

(11) **EP 2 070 718 B1**
(45) Veröffentlichungstag und Bekanntmachung des Hinweises auf die Patenterteilung: **29.05.2013**
(21) Anmeldenummer: 08021499.2
(22) Anmeldetag: 11.12.2008
(51) Int. Cl.: B42C 19/08

(54) **Vorrichtung zum Zuführen von Buchblocks**
Device for feeding a book block
Dispositif pour acheminer un bloc de livre

(30) Priorität: 15.12.2007 DE 102007060569
(43) Veröffentlichungstag der Anmeldung: 17.06.2009
(73) Patentinhaber: Kolbus GmbH & Co. KG, 32369 Rahden (DE)
(72) Erfinder: Müller-Lorenschat, Holger, 32369 Rahden (DE); Garlichs, Jürgen, 32369 Rahden (DE); Rygol, Dirk, 32369 Rahden (DE); Schmale, Christian, 32312 Lübbecke (DE)

(56) Entgegenhaltungen:
- DE-A1- 3 442 560
- DE-A1- 3 445 928
- DE-A1- 10 221 542
- US-A- 5 261 520

## Beschreibung

Die Erfindung betrifft eine Vorrichtung zum Zuführen von Buchblocks in das Buchblocktransportsystem einer Klebebindemaschine gemäß dem Oberbegriff des Patentanspruchs 1.

In der DE 198 46 525 A1 ist eine Klebebindemaschine dargestellt und beschrieben mit einem Buchblocktransportsystem bestehend aus einer Vielzahl von in einer geschlossenen Umlaufbahn kontinuierlich bewegbaren und antriebsmäßig in gleichen gegenseitigen Abständen miteinander verbundenen Buchblockzangen zum Einspannen der als Blattstapel zugeführten Buchblocks, mit einer Einfuhr und einer Ausfuhr und mit einer Anzahl von Bearbeitungsstationen längs geradliniger Förderstrecken.

Aus der DE 34 42 560 C2, die eine Vorrichtung nach dem Oberbegriff des Anspruchs 1 beschreibt, und der DE 34 45 928 C2 ist eine Zuführvorrichtung für das Buchblocktransportsystem bekannt, bestehend aus einer endlosen umlaufend angetriebenen Förderkette mit daran angeordneten die Buchblocks vorschiebenden Mitnehmerleisten, aus einer die aufrecht stehenden Buchblocks im Rücken stützenden Auflage und aus seitlichen Führungen. Der Antrieb der Förderkette ist mit dem Antrieb des Buchblocktransportsystems mechanisch gekoppelt. Die Buchblocks werden den Buchblockzangen entweder von schräg unten oder im Falle aufschwenkbarer Buchblockzangen höhengleich zugeführt. Für die nachfolgende Bearbeitung in der Klebebindemaschine ist eine positionsgenaue Aufnahme der Buchblocks in den Buchblockzangen erforderlich.

Um Gleichlaufungenauigkeiten zwischen den Buchblockzangen des Buchblocktransportsystems und den Mitnehmerleisten der Zuführvorrichtung infolge ungleichmäßiger Kettenlängungen und Spiel in den Antriebsgliedern auszugleichen, weisen die Buchblockzangen jeweils einen Blockanschlag auf. Der zugeführte Buchblock wird von dem an der inneren Klemmbacke der Buchblockzangen angebrachten, mit der Umlenkbewegung der Buchblockzangen sich hinter den Buchblock bewegenden und in weiterer Förderbewegung die Mitnehmerleiste überholenden Blockanschlag von der Mitnehmerleiste übernommen und zur Buchblockzange ausgerichtet. Anschließend wird der Buchblock durch Schließen der Buchblockzange seitlich eingespannt.

Nachteilig ist, dass das Hineinschwenken des Blockeinschlags in den Strom von nacheinander zugeführten Buchblocks eine entsprechende Förderlücke erfordert, wodurch die maximale Formathöhe in Bezug auf die Teilung des Buchblocktransportsystems beschränkt ist. Durch die feste Anordnung der Blockanschläge an den Buchblockzangen ist eine hinterkantenfeste Positionierung der Buchblocks in den Buchblockzangen vorgegeben. Die sich dadurch ergebende außermittige Aufnahme der Buchblocks in den Buchblockzangen erfordert einen hohen konstruktiven Aufwand in der Führung und Kraftbeaufschlagung der äußeren Klemmbacke.

Der Erfindung liegt die Aufgabe zugrunde, eine Vorrichtung zum Zuführen eines Buchblocks nach dem Oberbegriff des Patentanspruchs 1 zu schaffen, die eine positionsgenaue Zuführung eines Buchblocks in die Buchblockzange ermöglicht.

Diese Aufgabe wird erfindungsgemäß durch die Vorrichtung des Anspruchs 1 gelöst. Teilungstoleranzen und sonstige Ungenauigkeiten des Buchblocktransportsystems sowie des Fördermittels für die Zuführung der Buchblocks werden durch die Antriebsregelung des Fördermittels kompensiert. Die Buchblocks werden zur jeweiligen Buchblockzange ausgerichtet zugeführt, sodass eine Übernahme und Ausrichtung der Buchblocks durch Blockanschläge nicht mehr erforderlich ist. Die Blockanschläge an den Buchblockzangen können entfallen. Die durch die Blockanschläge begründeten, oben beschriebenen Beschränkungen lösen sich auf und es kann ein wesentlich größeres Formatspektrum bei gleicher Zangenteilung des Buchblocktransportsystems verarbeitet werden. Außerdem kann das Buchblocktransportsystem um die Übergabe- und Ausrichtstrecke gekürzt werden.

Die abhängigen Ansprüche definieren bevorzugte Weiterausgestaltungen der erfindungsgemäßen Zuführvorrichtung.

Da es sich beim Einspannen aufgrund des elastischen Buchblocks um einen zeitlichen Vorgang handelt, ist es vorteilhaft, dass sich die betreffende Mitnehmerleiste zumindest während des Schließens synchron zur Buchblockzange bewegt. Die betreffende Mitnehmerleiste kann vor dem Schließen der Buchblockzange mit höherer oder langsamerer Geschwindigkeit als die betreffende Buchblockzange bewegt sein, um bspw. eine von der Zangenteilung abweichende Teilung der Mitnehmerleisten in dem Fördermittel auszugleichen. Die betreffende Mitnehmerleiste kann nach dem Schließen der Buchblockzange langsamer als die betreffende Buchblockzange bewegt sein, damit sich die Mitnehmerleiste von dem eingespannten Buchblock entfernt. Vorzugsweise ist die Teilung der Mitnehmerleisten gleich der Zangenteilung des Buchblocktransportsystems.

Das Fördermittel kann nach einer festlegbaren Position der Buchblocks in den Buchblockzangen gesteuert bzw. veränderbar gesteuert sein. Der Buchblock kann damit an einer beliebigen Stelle in der Buchblockzange eingespannt werden. Vorzugsweise werden die Buchblocks bezüglich ihrer sich in Zuführförderrichtung erstreckenden Formathöhe mittig in den Buchblockzangen zugeführt und eingespannt, wodurch sich eine symmetrische Beanspruchung der Buchblockzangen ergibt, die hinsichtlich der Führung und Kraftbeaufschlagung der äußeren bewegbaren Klemmbacke eine wesentlich einfachere konstruktive Gestaltung der Buchblockzangen ermöglicht.

Die Merkmale der vorliegenden Erfindung werden in der folgenden Beschreibung bevorzugter Ausführungsformen anhand der beigefügten, nachstehend aufgeführten Zeichnungen erläutert. Es zeigen
- **Fig. 1**: in vereinfachter perspektivischer Ansicht einen Klebebinder mit einer erfindungsgemäßen Zuführvorrichtung;
- **Fig. 2**: in gleicher Perspektive einen Klebebinder mit aufschwenkbaren Buchblockzangen und einer erfindungsgemäßen Zuführvorrichtung; und
- **Fig. 3 a, b**: jeweils eine Vorderansicht von den Buchblockzangen mit einem darin aufgenommenen Buchblock.

Die Figuren 1 und 2 zeigen jeweils einen Klebebinder 1.1 bzw. 1.2, bestehend aus einem Buchblocktransportsystem 11.1 bzw. 11.2 mit einer Vielzahl von in einer geschlossenen, ovalförmigen Umlaufbahn kontinuierlich bewegbaren und antriebsmäßig an einer Förderkette 14 in gleichen gegenseitigen Abständen angelenkten Buchblockzangen 12 bzw. 13, mit einer Zuführvorrichtung 21.1 bzw. 21.2 zum Zuführen der aus Falzbogen zusammengetragenen Buchblocks 2 zu den Buchblockzangen 12 bzw. 13 und mit einer Ausfuhr 31.1 bzw. 31.2 zum Ausführen der klebegebundenen Broschuren 4 oder Buchblocks. Die Förderkette 14 läuft entsprechend der ovalförmigen Umlaufbahn um ein von einem Getriebemotor 17 angetriebenes Antriebsrad 15 und ein Umlenkrad 16 um.

Entlang einer ersten geradlinigen Förderstrecke des Buchblocktransportsystems 11.1 bzw. 11.2 sind Einrichtungen zur Rückenbearbeitung 5, zur Rückenbeleimung 6 und zur Seitenbeleimung 7 der Buchblocks 2 angeordnet. Entlang der zweiten geradlinigen Förderstrecke befinden sich eine Umschlagzuführung 8 und wenigstens eine Umschlaganpressvorrichtung 9, zum Anpressen eines Umschlag 3 an den beleimten Rücken des Buchbocks 2.

Die Klebebinder 1.1 und 1.2 unterscheiden sich in ihren Buchblockzangen 12 bzw. 13. Der Klebebinder 1.1 aus Figur 1 weist in seinem Buchblocktransportsystem 11.1 Buchblockzangen 12 auf, die eine innere feste Klemmbacke 12.1 und eine über Schiebeführungen 12 b senkrecht zur inneren Klemmbacke 12.1 verschiebbare äußere Klemmbacke 12 c aufweisen. Im Buchblocktransportsystem 11.2 des Klebebinders 1.2 aus Figur 2 sind aufschwenkbare Buchblockzangen 13 vorgesehen, bei denen eine äußere Klemmbacke 13 c mittels eines Schwenkarms 13 b relativ zur inneren festen Klemmbacke 13 a bewegbar ist, wobei die äußere Klemmbacke 13 c stets parallel zur inneren Klemmbacke 13 a geführt ist. Im Bereich der Umlenkung um das Antriebsrad 15 werden die äußeren Klemmbacken 12 c bzw. 13 c von nicht weiter dargestellten Öffner- und Schließkurven betätigt, wobei die Buchblockzangen 12 bzw. 13 in ihrer geschlossenen Stellung eine definierte Klemmkraft zwischen den Klemmbacken 12 a, 12 c bzw. 13 a, 13 c darbieten.

Die Zuführvorrichtungen 21.1 bzw. 21.2 bestehen im Wesentlichen aus einer endlosen um ein Antriebsrad 23 und ein Umlenkrad 24 laufenden Förderkette 22 mit daran angeordneten die Buchblocks 2 vorschiebenden Mitnehmerleisten 25, aus einer die aufrecht stehenden Buchblocks 2 im Rücken stützenden Auflage 26 und aus seitlichen Führungen 27.

Mit der Zuführvorrichtung 21.1 werden die Buchblocks 2 den bezüglich der Produktdicke nur wenig geöffneten Buchblockzangen 12 von schräg unten zugeführt. Dagegen ermöglichen die weit aufschwenkenden Buchblockzangen 13 bei der Zuführvorrichtung 21.2 eine höhengleiche geradlinige Zuführung. Die dahingehend ausgebildeten Transportpfade der Zuführvorrichtungen 21.1 und 21.2 sind aus den Figuren 1 und 2 ersichtlich.

Die klebegebundenen Broschuren 4 werden in der Ausfuhr 31.1 des Buchblocktransportsystems 11.1 nach unten aus den Buchblockzangen 12 herausgeführt und an ein Förderband 32 mit aufgeklebten Mitnehmerleisten 32 a übergeben, wobei die Broschuren 4 von nicht weiter dargestellten Führungen seitlich geführt sind. Auch in der Ausfuhr 31.2 des Buchblocktransportsystems 11.2 ist ein solches Transportband 32 mit Mitnehmerleisten 32 a vorgesehen, hier allerdings geradlinig und nahezu höhengleich zum Buchblocktransportsystem 11.2.

Die Förderkette 14 der Zuführeinrichtung 11.1 bzw. 11.2 weist erfindungsgemäß einen nach der Lage einer Buchblockzange 12 bzw. 13 steuerbaren Servomotor 28 auf, sodass sich unmittelbar vor und/oder während des Schließens dieser Buchblockzange 12 bzw. 13 eine zugeordnete Mitnehmerleiste 25 in definierter Lage zur Buchblockzange 12 bzw. 13 ausgerichtet bewegt.

Die Motorsteuerung 30 des Servomotors 28 ist dafür mit einer übergeordneten Steuerung 20 verbunden, in der die tatsächliche Lage der jeweiligen Buchblockzange 12 bzw. 13 entsprechend dem Signal des am Antriebsrad 15 des Buchblocktransportsystems 11.1 bzw. 11.2 angeordneten Drehgebers 18 berechnet wird, wobei die Lageberechnung von einer Referenzposition aus erfolgt, die jeweils von einer auf eine Referenzkante der Buchblockzangen 12 bzw. 13 reagierenden Lichtschranke 19 unmittelbar vorher gesetzt wird. Drehgeber 18 und Lichtschranke 19 bilden also das Messsystem zur Positionsermittlung der betreffenden Buchblockzange 12 bzw. 13. Die Referenzierung erfolgt bei jeder Buchblockzange 12 bzw. 13, um mögliche Abweichungen in den Abständen zwischen den einzelnen Buchblockzangen 12 bzw. 13 zu erfassen.

Aus gleichem Grund ist in der Zuführvorrichtung 21.1 bzw. 21.2 zusätzlich zur Resolverrückführung 28 a des Servomotors 28 eine Lichtschranke 29 vorgesehen, welche quasi die jeweils zugeordnete Mitnehmerleiste 25 referenziert. Resoverrückführung 28 a und Lichtschranke 29 bilden das Messsystem zur Positionsermittlung der betreffenden Mitnehmerleiste 25.

Die Förderkette 22 wird dann vom Servoantrieb 28 derart gesteuert angetrieben, dass ein von der Mitnehmerleiste 25 vorgeschobener Buchblock 2 in vordefinierter Lage zur kontinuierlich bewegten Buchblockzange 12 bzw. 13 gelangt. Eine Übernahme und Ausrichtung der Buchblocks 2 durch Blockanschläge an den Buchblockzangen 12 bzw. 13 ist nicht mehr erforderlich, weshalb in den Figuren die Buchblockzangen 12 und 13 auch keine solchen Blockanschläge mehr aufweisen. Die Mitnehmerleiste 25 kann unterhalb der Klemmbacken 12 a, 12 b bzw. 13 a, 13 b bewegt werden, wobei sie den Kopf des Buchblocks im Bereich seines Aushanges aus der Buchblockzange kontaktiert.

Die erfindungsgemäße Zuführvorrichtung 21.1 bzw. 21.2 ermöglicht die beliebige, insbesondere aber mittige Einspannung der Buchblocks 2 in den Buchblockzangen 12 bzw. 13, wie dies in den Figuren 3 a und 3 b anhand der für die Buchblockzange 12 bzw. 13 und dem Buchblock 2 gemeinsamen Mittellinie M ersichtlich wird. Die sich dadurch ergebende symmetrische Beanspruchung der Buchblockzangen 12 bzw. 13 ermöglicht eine hinsichtlich der Führung und Kraftbeaufschlagung der äußeren bewegbaren Klemmbacke 12 c bzw. 13 c wesentlich einfachere konstruktive Gestaltung der Buchblockzangen 12 und 13.

Die betreffende Mitnehmerleiste 25 kann vor dem Schließen der Buchblockzange 12 bzw. 13 mit höherer oder langsamerer Geschwindigkeit als die betreffende Buchblockzange 12 bzw. 13 bewegt sein, um bspw. eine von der Zangenteilung abweichende Teilung der Mitnehmerleisten 25 in der Zuführvorrichtung 21.1 bzw. 21.2 auszugleichen. In den beiden Ausführungsbeispielen ist die Teilung der Mitnehmerleisten 25 gleich der Zangenteilung des Buchblocktransportsystem 11.1 bzw. 11.2. Die betreffende Mitnehmerleiste 25 kann nach dem Einspannen des Buchblocks 2 langsamer als die betreffende Buchblockzange 12 bzw. 13 bewegt werden, damit sich die Mitnehmerleiste 25 von dem eingespannten Buchblock 2 entfernt. Da es sich beim Einspannen aufgrund des elastischen Buchblocks 2 um einen zeitlichen Vorgang handelt, ist zumindest über dieses Zeitraum vorgesehen, dass sich die betreffende Mitnehmerleiste 25 synchron zur Buchblockzange 12 bzw. 13 bewegt.

In den Ausführungsbeispielen weisen die erfindungsgemäßen Zuführvorrichtungen 21.1 und 21.2 einen vom Antrieb des Buchblocktransportsystems 11.1 bzw. 11.2 separaten Antrieb auf. Eine erfindungsgemäße Zuführvorrichtung lässt sich aber auch darüber realisieren, dass der Antrieb der Förderkette 22 ein Überlagerungsgetriebe umfasst, mit einer mechanischen Antriebsverbindung zum Antrieb des Buchblocktransportsystems am ersten Eingang und einem von einer Steuervorrichtung steuerbaren Antriebsorgan am zweiten Eingang.

### Bezugszeichenliste

- **1.1**: Klebebinder
- **1.2**: Klebebinder
- **2**: Buchblock
- **3**: Umschlag
- **4**: Broschur
- **5**: Rückenbearbeitung
- **6**: Rückenbeleimung
- **7**: Seitenbeleimung
- **8**: Umschlagzuführung
- **9**: Umschlaganpressvorrichtung
- **11.1**: Buchblocktransportsystem
- **11.2**: Buchblocktransportsystem
- **12**: Buchblockzange
- **12 a**: Innere Klemmbacke
- **12 b**: Schiebeführung
- **12 c**: Äußere Klemmbacke
- **13**: Aufschwenkbare Buchblockzange
- **13 a**: Innere Klemmbacke
- **13 b**: Schwenkarm
- **13 c**: Äußere Klemmbacke
- **14**: Förderkette
- **15**: Antriebsrad
- **16**: Umlenkrad
- **17**: Getriebemotor
- **18**: Drehgeber
- **19**: Lichtschranke
- **20**: Steuerung
- **21.1**: Zuführvorrichtung
- **21.2**: Zuführvorrichtung
- **22**: Förderkette
- **23**: Antriebsrad
- **24**: Umlenkrad
- **25**: Mitnehmerleiste
- **26**: Auflage
- **27**: Seitenführungen
- **28**: Servomotor
- **28 a**: Resolverrückführung
- **29**: Lichtschranke
- **30**: Motorsteuerung
- **31.1**: Ausfuhr
- **31.2**: Ausfuhr
- **32**: Förderband
- **32 a**: Mitnehmerleisten
- **M**: Mittellinie

## Patentansprüche

1. **Vorrichtung** zum Zuführen von Buchblocks (2) in ein Buchblocktransportsystem (11.1, 11.2) einer Klebebindemaschine (1.1, 1.2),
• wobei das Buchblocktransportsystem (11.1, 11.2) eine Vielzahl von in einer geschlossenen Umlaufbahn kontinuierlich bewegbaren und antriebsmäßig miteinander verbundenen Buchblockzangen (12, 13) aufweist,
• wobei die Zuführvorrichtung (21.1, 21.2) aus einem endlosen umlaufend angetriebenen Fördermittel (22) mit daran angeordneten die Buchblocks (2) vorschiebenden Mitnehmerleisten (25), aus einer die aufrecht stehenden Buchblocks (2) im Rücken stützenden Auflage (26) und aus seitlichen Führungen (27) besteht,
**dadurch gekennzeichnet,**
• **dass** das Fördermittel (22) einen nach der Lage einer Buchblockzange (12, 13) steuerbaren Antrieb (28) aufweist, wobei das Fördermittel (22) nach einer festlegbaren Position der Buchblocks (2) in den Buchblockzangen (12, 13) gesteuert bzw. veränderbar gesteuert ist, sodass sich unmittelbar vor und/oder während des Schließens dieser Buchblockzange (12, 13) eine zugeordnete Mitnehmerleiste (25) in definierter Lage zur Buchblockzange (12, 13) ausgerichtet bewegt.

2. Vorrichtung nach Anspruch 1, **dadurch gekennzeichnet, dass** das Fördermittel (22) derart gesteuert ist, dass sich die jeweilig zugeordnete Mitnehmerleiste (25) zumindest während des Schließens synchron zur Buchblockzange (12, 13) bewegt.

3. Vorrichtung nach Anspruch 1 oder 2, **dadurch gekennzeichnet, dass** das Fördermittel (22) derart gesteuert ist, dass sich die jeweilig zugeordnete Mitnehmerleiste (25) vor dem Schließen der Buchblockzange (12, 13) mit höherer oder langsamerer Geschwindigkeit als die betreffende Buchblockzange (12, 13) bewegt.

4. Vorrichtung nach einem der Ansprüche 1 bis 3, **dadurch gekennzeichnet, dass** das Fördermittel (22) derart gesteuert ist, dass sich die jeweilige zugeordnete Mitnehmerleiste (25) nach dem Schließen der Buchblockzange (12, 13) langsamer als die betreffende Buchblockzange (12, 13) bewegt.

5. Vorrichtung nach einem der Ansprüche 1 bis 4, **dadurch gekennzeichnet, dass** die die bezüglich des gegenseitigen Abstandes der Mitnehmerleisten (25) definierte Teilung des Fördermittels (22) gleich der Zangenteilung des Buchblocktransportsystems (11.2, 11.2) ist.

6. Vorrichtung nach einem der Ansprüche 1 bis 5, **dadurch gekennzeichnet, dass** die Buchblocks (2) bezüglich ihrer sich in Zuführförderrichtung erstreckenden Formathöhe mittig (M) in den Buchblockzangen (12, 13) zugeführt und eingespannt werden.

7. Vorrichtung nach einem der Ansprüche 1 bis 6, **dadurch gekennzeichnet, dass** der Antrieb des Fördermittels (22) von einem von dem Antrieb (17) des Buchblocktransportsystems (11.1, 11.2) separaten, von einer Steuervorrichtung (20) steuerbaren Antrieb (28) gebildet ist.

8. Vorrichtung nach einem der Ansprüche 1 bis 6, **dadurch gekennzeichnet, dass** der Antrieb des Fördermittels (22) ein Überlagerungsgetriebe umfasst, mit einer mechanischen Antriebsverbindung zum Antrieb (17) des Buchblocktransportsystems (11.1, 11.2) am ersten Eingang und einem von einer Steuervorrichtung steuerbaren Antriebsorgan am zweiten Eingang.

9. Vorrichtung nach Anspruch 7 oder 8, **dadurch gekennzeichnet, dass** die Steuervorrichtung (20) mit dem Antrieb (17) des Buchblocktransportsystems (11.1, 11.2) verbunden ist.

10. Vorrichtung nach einem der Ansprüche 7 bis 9, **dadurch gekennzeichnet, dass** die Steuervorrichtung (20) ein Messsystem (18, 19) zur Positionsermittlung der betreffenden Buchblockzange (12, 13) aufweist.

11. Vorrichtung nach einem der Ansprüche 7 bis 10, **dadurch gekennzeichnet, dass** die Steuervorrichtung (20) ein Messsystem (28 a, 29) zur Positionsermittlung der betreffenden Mitnehmerleiste (25) aufweist.

## Claims

1. A device for feeding book blocks (2) into a book block transport system (11.1, 11.2) of a perfect-binding machine (1.1, 1.2),
• wherein the book block transport system (11.1, 11.2) features a plurality of book block clamps (12, 13) that can be continuously moved along a closed loop and are connected to one another in a driving fashion,
• wherein the feeding device (21.1, 21.2) consists of an endless transport means (22) that is driven in a revolving fashion and features pusher bars (25) that push the book blocks (2) forward, of a support (26) for supporting the upright book blocks (2) in the spine region and of lateral guides (27),
**characterized in**
• **that** the transport means (22) features a drive (28) that can be controlled in accordance with the position of a book block clamp (12, 13), wherein the transport means (22) is respectively controlled or variably controlled in accordance with a definable position of the book blocks (2) in the book block clamps (12, 13) such that an assigned pusher bar (25) moves aligned in a defined position relative to the corresponding book block clamp (12, 13) immediately before and/or during the closing of this book block clamp (12, 13).

2. The device according to Claim 1, **characterized in that** the transport means (22) is controlled in such a way that the respectively assigned pusher bar (25) moves synchronous with the corresponding book block clamp (12, 13) at least during the closing.

3. The device according to Claim 1 or 2, **characterized in that** the transport means (22) is controlled in such a way that the respectively assigned pusher bar (25) moves with a faster or slower speed than the corresponding book block clamp (12, 13) prior to the closing of the book block clamp (12, 13).

4. The device according to one of Claims 1 to 3, **characterized in that** the transport means (22) is controlled in such a way that the respectively assigned pusher bar (25) moves slower than the corresponding book block clamp (12, 13) after the closing of the book block clamp (12, 13).

5. The device according to one of Claims 1 to 4, **characterized in that** the pitch of the transport means (22) defined with respect to the mutual spacing between the pusher bars (25) is identical to the clamp spacing of the book block transport system (11.2, 11.2).

6. The device according to one of Claims 1 to 5, **characterized in that** the book blocks (2) are fed to and clamped in the book block clamps (12, 13) centrally (M) referred to their format height that extends in the feeding direction.

7. The device according to one of claims 1 to 6, **characterized in that** the drive of the transport means (22) consists of a drive (28) that is realized separately of the drive (17) of the book block transport system (11.1, 11.2) and can be controlled by a control device (20).

8. The device according to one of Claims 1 to 6, **characterized in that** the drive of the transport means (22) comprises an overriding drive with a mechanical drive connection for driving (17) the book block transport system (11.1, 11.2) on the first input and a driving element that can be controlled by a control device on the second input.

9. The device according to Claim 7 or 8, **characterized in that** the control device (20) is connected to the drive (17) of the book block transport system (11.1, 11.2).

10. The device according to one of Claims 7 to 9, **characterized in that** the control device (20) features a measuring system (18, 19) for determining the position of the corresponding book block clamp (12, 13).

11. The device according to one of Claims 7 to 10, **characterized in that** the control device (20) features a measuring system (28 a, 29) for determining the position of the corresponding pusher bar (25).

## Revendications

1. Dispositif pour acheminer de blocs de livres (2) dans un système de transport de blocs de livres (11.1, 11.2) d'une brocheuse-relieuse (1.1, 1.2),
• le système de transport de blocs de livres (11.1, 11.2) comportant une pluralité de pinces pour blocs de livres (12, 13) déplaçables en continu sur une trajectoire fermée et reliées ensemble en entraînement,
• le dispositif d'acheminement (21.1, 21.2) étant constitué d'un moyen de convoyage (22) rotatif sans fin avec des baguettes d'entraînement (25) disposées sur ce dernier, poussant en avant les blocs de livres (2), d'un appui (26) supportant dans le dos les blocs de livres (2) en position debout et de guidages latéraux (27),
**caractérisé en ce que**
• le moyen de convoyage (22) comporte un entraînement (28) pilotable en fonction de la position d'une pince pour blocs de livres (12, 13), selon une position définissable des blocs de livres (2) dans les pinces pour blocs de livres (12, 13), le moyen de transport (22) étant piloté de manière commandée ou variable de sorte que directement avant et/ou pendant la fermeture de ladite pince pour blocs de livres (12, 13), une baguette d'entraînement (25) se déplace en étant orientée dans une position définie par rapport à la pince pour blocs de livres (12, 13).

2. Dispositif selon la revendication 1, **caractérisé en ce que** le moyen de convoyage (22) est piloté de telle sorte qu'au moins pendant la fermeture, la baguette d'entraînement (25) respectivement associée se déplace de manière synchrone à la pince pour blocs de livres (12, 13).

3. Dispositif selon la revendication 1 ou 2, **caractérisé en ce que** le moyen de convoyage (22) est piloté de telle sorte qu'avant la fermeture de la pince pour blocs de livres (12, 13), la baguette d'entraînement (25) respectivement associée se déplace à une vitesse plus ou moins élevée que la pince pour blocs de livres (12, 13) concernée.

4. Dispositif selon l'une quelconque des revendications 1 à 3, **caractérisé en ce que** le moyen de convoyage (22) est piloté de telle sorte qu'après la fermeture de la pince pour blocs de livres (12, 13), la baguette d'entraînement, (25) respectivement associée se déplace plus lentement que la pince pour blocs de livres (12, 13) concernée.

5. Dispositif selon l'une quelconque des revendications 1 à 4, **caractérisé en ce que** la division du moyen de convoyage (22) définie au niveau de l'écart mutuel entre les baguettes d'entraînement (25) est égale à la division des pinces du système de transport de blocs de livres (11.2, 11.2).

6. Dispositif selon l'une quelconque des revendications 1 à 5, **caractérisé en ce qu'**en ce qui concerne leur hauteur de format s'étendant en direction de transport d'amenage, les blocs de livres (2) sont amenés ou serrés au centre (M) dans les pinces pour blocs de livres (12, 13).

7. Dispositif selon l'une quelconque des revendications 1 à 6, **caractérisé en ce que** l'entraînement du moyen de convoyage (22) est formé par un entraînement (28) pilotable par un dispositif de commande (20), séparé de l'entraînement (17) du système de transport de blocs de livres (11.1, 11.2).

8. Dispositif selon l'une quelconque des revendications 1 à 6, **caractérisé en ce que** l'entraînement du moyen de convoyage (22) comprend une transmission à superposition, avec une liaison en entraînement mécanique vers l'entraînement (17) du système de transport de blocs de livres (11.1, 11.2) à la première entrée et avec un organe d'entraînement pilotable par un dispositif de commande à la deuxième entrée.

9. Dispositif selon la revendication 7 ou 8, **caractérisé en ce que** le dispositif de commande (20) est relié à l'entraînement (17) du système de transport de blocs de livres (11.1, 11.2).

10. Dispositif selon l'une quelconque des revendications 7 à 9, **caractérisé en ce que** le dispositif de commande (20) comporte un système de mesure (18, 19) pour la recherche de la position de la pince pour blocs de livres (12, 13) concernée.

11. Dispositif selon l'une quelconque des revendications 7 à 10, **caractérisé en ce que** le dispositif de commande (20) comporte un système de mesure (28a, 29) pour la recherche de la position de la baguette d'entraînement (25) concernée.
